# EUROPÄISCHE PATENTSCHRIFT

(11) **EP 2 543 416 B1**
(45) Veröffentlichungstag und Bekanntmachung des Hinweises auf die Patenterteilung: **06.04.2016**
(21) Anmeldenummer: 12169902.9
(22) Anmeldetag: 30.05.2012
(51) Int. Cl.: A62C 37/14

(54) **THERMISCHES AUSLÖSEELEMENT FÜR SPRINKLER, VENTILE ODER DERGLEICHEN**
THERMAL RELEASE ELEMENT FOR SPRINKLERS, VALVES OR SIMILAR
ELÉMENT DE DÉCLENCHEMENT THERMIQUE POUR GICLEUR, SOUPAPE OU ANALOGUE

(30) Priorität: 07.07.2011 DE 202011050661 U
(43) Veröffentlichungstag der Anmeldung: 09.01.2013
(73) Patentinhaber: Job Lizenz GmbH & Co. KG, 22926 Ahrensburg (DE)
(72) Erfinder: Klug, Rüdiger, 22926 Ahrensburg (DE); Schmalfuß, Tino, 22149 Hamburg (DE)
(74) Vertreter: Raffay & Fleck

(56) Entgegenhaltungen:
- EP-B1- 0 838 242
- DE-C1- 19 780 041
- DE-U1-202009 007 987
- US-A- 4 938 294

## Beschreibung

Die Erfindung betrifft ein thermisches Auslöseelement für Sprinkler, Ventile oder dergleichen in Form eines in einem vollständig umschlossenen Innenraum mit einer Sprengflüssigkeit gefüllten Gefäßes.

Es ist seit langem bekannt, thermische Auslöseelemente für Sprinkler, aber auch für andere Ventile, z.B. für Notablassventile von Gasbehältern in Form von im Inneren einen vollständig umschlossenen, mit einer Sprengflüssigkeit gefüllten Hohlraum aufweisenden Gefäßen auszuführen. Dabei sind die Gefäße zumeist aus Glas gebildet, sie können auch als Glasfässchen bezeichnet werden.

Solche Glasfässchen als thermisches Auslöseelement sind beispielsweise in der DE 36 01 203 A1 beschrieben.

Derartige Auslöseelemente sind mit einer Sprengflüssigkeit gefüllt, die sich bei Erwärmung ausdehnt und zum Bersten des typischerweise in einem Ventilsitz eingespannten, das Ventil in Schließstellung haltenden Gefäßes führt, so dass ein Auslösen des Ventils oder dgl. erfolgt.

Als Sprengflüssigkeiten wurden unterschiedliche Stoffe vorgeschlagen. So nennt das US-Patent Nr. 4,938,294 Toluen, Xylen, Trichlorethylen, Tetrachlorethylen bzw. Mischungen daraus als geeignete Sprengflüssigkeiten. In der EP 0 838 242 B1 sind ein Halogenderivat eines aromatischen Kohlenwasserstoffs mit zwei oder mehr Halogensubstituenten, ein aliphatisches Amid sowie Mischungen daraus als geeignete Sprengflüssigkeiten genannt.

In der DE 197 80 041 C1 wird ein von einem halogenfreien oder halogenierten Kohlenwasserstoff abgeleiteter Stoff als geeignete Sprengflüssigkeit beschrieben, bei dem in seiner Strukturformel
a)
   i) wenigstens eine CH₂-Gruppe durch Sauerstoff (O), Schwefel (S), Sulfinyl (SO) oder Sulfonyl (SO₂) ersetzt ist, oder
   ii) wenigstens eine CH-Gruppe durch Stickstoff ersetzt ist,
b) keine direkt an Sauerstoff, Stickstoff der Schwefel gebundenen Wasserstoffatome vorkommen,
c)
   i) wenigstens ein Ring vorkommt, oder
   ii) mindestens zwei Sauerstoffatome mit jeweils zwei Einfachbindungen vorkommen oder
   iii) mindestens zwei Carbonylgruppen von Ketonen und/oder Aldehyden vorkommen oder
   iv) mindestens ein oxidiertes Schwefelatom (SO oder SO₂) vorkommt oder
   v) mindestens ein Stickstoffatom in Form eines Amids, Imids, Imins oder Nitrils vorhanden ist.

In der DE 20 2009 007 987 U1 schließlich wird als Sprengflüssigkeit vorgeschlagen Kohlenwasserstoff oder eine Mischung aus Kohlenwasserstoffen aus der Gruppe:
a) ein aliphatisches Bromid;
b) ein Kohlenwasserstoff mit einer Nitrogruppe;
c) ein einfach halogenierter Benzolring;
d) eine aliphatische Esterverbindung mit je zwei doppelt gebundenen Sauerstoffatomen.

Zwar haben sich all die genannten Auslöseflüssigkeiten prinzipiell bewährt, und sind grundsätzlich geeignet, in gattungsgemäßen Auslöseelementen verwendet zu werden. Jedoch besteht fortwährender Bedarf nach Verbesserungen, insbesondere unter folgenden Gesichtspunkten:
So sind die Anforderungen an moderne Auslöseelemente hinsichtlich der Genauigkeit der Auslösetemperatur gestiegen, es besteht also ein Bedarf nach hoch temperatursensitiven Sprengflüssigkeiten, die für eine exakte und reproduzierbare Einstellung einer Auslösetemperatur im Bereich von wenigen Grad Celsius geeignet sind. Das Spektrum der durch die Wahl einer geeigneten Sprengflüssigkeit einstellbaren Auslösetemperaturen soll dabei erweitert werden.

Hier gilt es, mit der Erfindung Abhilfe zu schaffen und weitere Sprengflüssigkeiten anzugeben, die einerseits eine hochgradig temperaturgenaue und temperaturempfindliche Auslösung des damit bestückten Auslöseelementes gestatten und andererseits weitere Bereiche für Auslösetemperaturen eröffnen.

Auf der Suche nach möglichen Alternativen haben die Erfinder umfangreiche Versuche und Untersuchungen durchgeführt und sind schließlich auf die in Anspruch 1 genannten Gruppen von Kohlenwasserstoffverbindungen gestoßen, aus denen einzelne Stoffe ausgewählt und zur Verarbeitung zu einer Auslöseflüssigkeit verwendet werden können, wie auch Mischungen von Stoffen aus diesen Gruppen.

Die Gruppen umfassen dabei heterocyclische Kohlenwasserstoffe mit an ein Kohlenstoffatom gebundener OH-, NH- oder NH₂-Gruppe, wenigstens einen Benzolring aufweisende Kohlenwasserstoffe mit einer an ein Kohlenstoffatom des Benzolringes gebundenen OH-Gruppe und Phosphate mit wenigstens einem Kohlenwasserstoffrest.

Heterocyclische Kohlenwasserstoffe mit an ein Kohlenstoffatom gebundener OH-, NH- oder NH₂-Gruppe zeichnen sich insbesondere durch einen sehr engen Bereich der Auslösetemperatur aus, das sie einen hohen Ausdehnungskoeffizienten bei gleichzeitig geringer Kompressibilität aufweisen.

Wenigstens einen Benzolring aufweisende Kohlenwasserstoffe mit einer an ein Kohlenstoffatom des Benzolringes gebundenen OH-Gruppe besitzen gleichfalls einen hohen Ausdehnungskoeffizienten bzw. geringe Kompressibilitäten, was zu einem engen Bereich der Auslösetemperatur führt. Diese Stoffe haben zudem den Vorteil schneller Auslösezeiten.

Phosphate mit wenigstens einem Kohlenwasserstoffrest sind durch ihren hohen Siedepunkt besonders gut für den Einsatz in hohen Temperaturbereichen geeignet, wo sie im Auslöseverhalten (Bereich der Auslösetemperatur, Auslösegeschwindigkeit) gegenüber den für den Einsatz in diesen Bereichen bekannten Auslöseflüssigkeiten deutliche Vorteile aufweisen.

Insbesondere können die heterocyclischen Kohlenwasserstoffe mit an ein Kohlenstoffatom gebundener OH-, NH- oder NH₂-Gruppe solche sein, bei denen ein Heteroatom im Ring ein Sauerstoffatom ist. Auch ist eine solche Form dieses Moleküls (dem Stoffvorschlag aus Variante a) des Anspruchs 1) von Vorteil, bei der die OH-, NH- oder NH₂-Gruppe an ein Kohlenstoffatom eines an dem Ring gebundenen Restes gebunden ist.

Bei Wahl eines Stoffes gemäß Alternative b) des Anspruchs 1 ist es von Vorteil, wenn der Benzolring neben einer an eines seiner Kohlenstoffatome gebundenen OH-Gruppe zudem noch einen weiteren wenigstens ein Kohlenstoffatom mit einem doppelt daran gebundenen Sauerstoffatom aufweisenden Rest enthält.

Wird ein Stoff gemäß Alternative c) des Anspruchs 1, also ein Phosphat mit Kohlenwasserstoffrest, gewählt, so ist es von Vorteil, wenn der Kohlenwasserstoffrest ein Methyl-, Ethyl- oder Butylrest ist. Insbesondere kann das Phosphat drei Kohlenwasserstoffreste, vorzugsweise drei gleiche solche Reste, aufweisen.

Durch die Wahl von Mischungen von Stoffen aus den genannten Stoffgruppen können die Auslöseeigenschaften der thermischen Auslöseelemente in gesteuerter Weise bestimmt, also gestaltet werden.

Der Sprengflüssigkeit können mit Vorteil Zusatzstoffe zugesetzt sein, insbesondere ein oder mehrere Farbstoff(e). Da die meisten der gewählten Auslöseflüssigkeiten farblos transparent sind, erleichtert die Zugabe eines Farbstoffes nicht nur in der Qualitätskontrolle z.B. das Erkennen einer bewusst in dem Innenraum belassenen Gasblase und ein Abschätzen der Größe derselben, sondern es können über die Zugabe unterschiedlicher Farbstoffe die im Stand der Technik bekannten und bereits verwendeten Codierungen für unterschiedliche Auslösetemperaturen indiziert werden.

Weitere Vorteile und Merkmale der Erfindung ergeben sich aus der nachfolgenden Beschreibung eines Ausführungsbeispiels, wozu auf die einzig beigefügte Fig. 1 verwiesen wird, in der schematisch eingespannt zwischen zwei Lagerelementen ein Auslöseelement gezeigt ist, welches in erfindungsgemäßer Weise mit einer beschriebenen und beanspruchten Sprengflüssigkeit gefüllt ist.

Das in Fig. 1 gezeigte Auslöseelement ist ein Glasfässchen 1, wie es grundsätzlich aus dem Stand der Technik bekannt ist. So entspricht das hier gezeigte Glasfässchen in seiner Gestaltung im Wesentlichen dem in der DE 36 01 203 beschriebenen Form und Ausprägung. Das Glasfässchen umschließt einen hohlen Innenraum 2 vollständig und liegt in seiner Verwendung als Auslöseelement mit einander gegenüberliegenden Enden 3 und 4 an Lagerelementen 5 und 6 an, ist zwischen diesen eingespannt. Dabei kann eines der Lagerelemente, z.B. das Lagerelement 5 ein Ventilteller eines Sprinklers, das andere Lageelement, z.B. das Lagerelement 6, ein diesem gegenüberliegender Lagerbügel sein, wie dies häufig in Sprinkleranlagen anzutreffen ist. Gleichermaßen kann das Glasfässchen 1 aber auch als thermisches Auslöseelement in ein Notablassventil eines Gasbehälters oder in ähnlichen Vorrichtungen eingebunden sein.

Das Erfindungswesentliche ist nun die in den Innenraum 2 eingefüllte Sprengflüssigkeit, die bei Erwärmung aufgrund der thermischen Ausdehnung zu einem Bersten des Glasfässchens 1 und damit einem Auslösen der thermischen Auslösevorrichtung führt. Typischerweise, auch dies ist aus dem Stand der Technik bekannt, wird die Auslöseflüssigkeit unter Belassung eines definierten Gasbläschens (üblicherweise Luft) in dem Innenraum eingefüllt, wobei das Gasbläschen die erste thermische Ausdehnung der Auslöseflüssigkeit auffängt, bis insbesondere durch einen Phasenübergang eine explosionsartige Ausdehnung erfolgt, die das Glasfässchen 1 bersten lässt. Nach der Erfindung enthält die Auslöseflüssigkeit im Inneren des Innenraumes 2 wenigstens eine Kohlenwasserstoffverbindung aus der Gruppe eines heterocyclischen Kohlenwasserstoffs mit an ein Kohlenstoffatom gebundener OH-, NH- oder NH₂-Gruppe, ein wenigstens einen Benzolring aufweisender Kohlenwasserstoff mit einer an ein Kohlenstoffatom des Benzolringes gebundenen OH-Gruppe und ein Phosphat mit wenigstens einem Kohlenwasserstoffrest, bzw. eine Mischung aus verschiedenen Kohlenwasserstoffverbindungen aus einer oder mehrerer dieser Kategorien. Die Sprengflüssigkeit kann diese Kohlenwasserstoffverbindungen lediglich als Bestandteil enthalten, besteht aber insbesondere vollständig aus einem oder mehreren der genannten Kohlenwasserstoffe.

Beispiele für in erfindungsgemäßer Weise zur Verwendung für die Sprengflüssigkeit geeignete Kohlenwasserstoffverbindungen aus den genannten Gruppen ergeben sich aus der nachstehenden Tabelle:

| **Stoffgruppe** | **Beispiele** | |
|---|---|---|
| **heterocyclische Kohlenwasserstoffe mit** an **ein Kohlenstoffatom gebundener OH-, NH-oder NH₂-Gruppe** | | |
| | Tetrahydrofurfurylalkoholpolyethylenglycolether | 2-Tetrahydrofurfurylamin |
| **einen Benzolring aufweisende Kohlenwasserstoffe mit einer an ein Kohlenstoffatom des Benzolringes gebundenen OH-Gruppe** | | |
| | Salicylaldehyd | Methylsalicylat |
| **Phosphate mit wenigstens einem Kohlenwasserstoffrest** | | |
| | Triisobutylphosphat | Trimethylphosphat |

Mit der Wahl einer entsprechenden Auslöseflüssigkeit sind gegenüber dem Stand der Technik erhebliche Vorteile verbunden, die insbesondere in der präzisen Einstellbarkeit einer über einen erweiterten Temperaturbereich wählbaren Auslösetemperatur, in eng einstellbaren Temperaturfenstern für die Auslösung sowie der Erhöhung der Ansprechempfindlichkeit bestehen.

So bieten ein in der oben dargestellten Tabelle in der obersten Spalte dargestellter Tetrahydrofurfurylalkoholpolyethylenglycolether wie auch ein dort gezeigtes 2-Tetrahydrofurfurylamin bei deren Verwendung als Auslöseflüssigkeit den Vorteil, dass sie aufgrund ihrer hohen Ausdehnungskoeffizienten und geringen Kompressibilitäten einen sehr engen Temperaturbereich der Auslösetemperatur ergeben.

Die in der zweiten Gruppe (zweite Spalte) dargestellten Stoffe Salicylaldehyd und Methylsalicylat zeichnen sich ebenfalls durch hohe Ausdehnungskoeffizienten bzw. geringe Kompressibilitäten aus, was erneut zu einem engen Temperaturbereich der Auslösetemperatur eines mit dieser Flüssigkeit als Auslöseflüssigkeit bestückten thermischen Auslöseelementes führt. Diese Stoffe ergeben als Auslöseflüssigkeit verwendet darüber hinaus schnelle Auslösezeiten.

Die in der Tabelle in der untersten Spalte als Beispiele einer weiteren Stoffgruppe genannten Triisobutylphosphat und Trimethylphosphat haben hohe Siedepunkte und eignen sich dadurch besonders gut für den Einsatz als Auslöseflüssigkeiten in thermischen Auslöseelementen für hohe Auslösetemperaturen bzw. -temperaturbereiche. Dort haben sie gegenüber bekannten, herkömmlichen Auslöseflüssigkeiten deutliche Vorteile im Auslöseverhalten, wie Auslösegeschwindigkeit und geringe Ausdehnung des Auslösetemperaturfensters.

Der Sprengflüssigkeit können dabei Zusatzstoffe zugesetzt sein, insbesondere ein oder mehrere Farbstoff(e). Da die meisten der gewählten Auslöseflüssigkeiten farblos transparent sind, erleichtert die Zugabe eines Farbstoffes nicht nur in der Qualitätskontrolle das Erkennen der gewünschten Gasblase und Abschätzen der Größe derselben, sondern es können über die Zugabe unterschiedlicher Farbstoffe die im Stand der Technik bekannten und bereits verwendeten Codierungen für unterschiedliche Auslösetemperaturen indiziert werden.

### Bezugszeichenliste

- 1: Glasfässchen
- 2: Innenraum
- 3: Ende
- 4: Ende
- 5: Lagerelement
- 6: Lagerelement

## Patentansprüche

1. Thermisches Auslöseelement für Sprinkler, Ventile in Form eines in einem vollständig umschlossenen Innenraum (2) mit einer Auslöseflüssigkeit gefüllten Gefäßes (1), **dadurch gekennzeichnet, dass** die Auslöseflüssigkeit einen aus einer der folgenden Stoffgruppen gewählten Kohlenwasserstoffverbindung oder eine Mischung aus solchen Kohlenwasserstoffverbindungen enthält oder aus einer solchen Kohlenwasserstoffverbindung oder einer Mischung aus solchen Kohlenwasserstoffverbindungen besteht:
a) ein heterocyclischer Kohlenwasserstoff mit an ein Kohlenstoffatom gebundener OH-, NH- oder NH₂-Gruppe;
b) ein wenigstens einen Benzolring aufweisender Kohlenwasserstoff mit einer an ein Kohlenstoffatom des Benzolringes gebundenen OH-Gruppe;
c) ein Phosphat mit wenigstens einem Kohlenwasserstoffrest.

2. Thermisches Auslöseelement nach Anspruch 1, **dadurch gekennzeichnet, dass** die Auslöseflüssigkeit ein heterocyclischer Kohlenwasserstoff mit an ein Kohlenstoffatom gebundener OH-, NH- oder NH₂-Gruppe ist oder ein solches enthält, in der ein Heteroatom im Ring ein Sauerstoffatom ist.

3. Thermisches Auslöseelement nach einem der Ansprüche 1 oder 2, **dadurch gekennzeichnet, dass** die Auslöseflüssigkeit ein heterocyclischer Kohlenwasserstoff mit an ein Kohlenstoffatom eines an dem Ring gebundenen Restes gebundener OH-, NH- oder NH₂-Gruppe ist oder ein solches enthält.

4. Thermisches Auslöseelement nach einem der vorhergehenden Ansprüche, **dadurch gekennzeichnet, dass** die Auslöseflüssigkeit ein wenigstens einen Benzolring aufweisender Kohlenwasserstoff mit einer an ein Kohlenstoffatom des Benzolringes gebundenen OH-Gruppe und einem weiteren wenigstens ein Kohlenstoffatom mit einem doppelt daran gebundenen Sauerstoffatom aufweisenden Rest ist oder ein solches enthält.

5. Thermisches Auslöseelement nach einem der vorhergehenden Ansprüche, **dadurch gekennzeichnet, dass** die Auslöseflüssigkeit ein Phosphat mit wenigstens einem Kohlenwasserstoffrest in Form einer Methyl-, einer Ethyl- oder einer Butylgruppe ist oder ein solches enthält.

6. Thermisches Auslöseelement nach einem der vorhergehenden Ansprüche, **dadurch gekennzeichnet, dass** die Auslöseflüssigkeit ein Phosphat mit drei Kohlenwasserstoffresten ist oder ein solches enthält.

7. Thermisches Auslöseelement nach einem der vorhergehenden Ansprüche, **dadurch gekennzeichnet, dass** die Auslöseflüssigkeit Zusatzstoffe, wie insbesondere einen oder mehrere Farbstoffe, enthält.

## Claims

1. A thermal release element for sprinklers, valves in the form of a container (1) filled with a discharge fluid in a completely confined inner space (2), **characterised in that** the discharge fluid contains a hydrocarbon compound selected among the following groups of substances or a mixture of such hydrocarbon compounds
or consists of such a hydrocarbon compound or of a mixture of such hydrocarbon compounds:
a) a heterocyclic carbon atom with an OH-, NH- or NH₂-group linked to a carbon atom;
b) a hydrocarbon having at least one benzene ring with an OH-group linked to a carbon atom of the benzene ring;
(c) a phosphate with at least one hydrocarbon residue.

2. A thermal release element according to claim 1, **characterised in that** the discharge fluid is a heterocyclic hydrocarbon with an OH-, NH- or NH₂-group linked to a carbon atom or contains such an element, in which a heteroatom in the ring is an oxygen atom.

3. A thermal release element according to one of claims 1 or 2, **characterised in that** the discharge fluid is a heterocyclic hydrocarbon with an OH-, NH- or NH₂-group linked to a carbon atom of a residue linked to the ring or contains such an element.

4. A thermal release element according to one of the previous claims, **characterised in that** the discharge fluid is a hydrocarbon having at least one benzene ring with an OH-group linked to a carbon atom of the benzene ring or at least an additional residue having a carbon atom with an oxygen atom doubly linked thereto or contains such an element.

5. A thermal release element according to one of the previous claims, **characterised in that** the discharge fluid is a phosphate with at least one hydrocarbon residue in the form of a methyl, an ethyl or a butyl group or contains such an element.

6. A thermal release element according to one of the previous claims, **characterised in that** the discharge fluid is a phosphate with three hydrocarbon residues or contains such an element.

7. A thermal release element according to one of the previous claims, **characterised in that** the discharge fluid contains additives, such as in particular one or several colouring agents.

## Revendications

1. Elément de décharge thermique pour sprinklers, vannes sous forme d'un conteneur (1) rempli d'un liquide de décharge dans un espace intérieur totalement confiné (2),
**caractérisé en ce que** le fluide de décharge contient un composé d'hydrocarbure choisi parmi les groupes de substances suivants ou un mélange de ces composés d'hydrocarbure
ou est constituée d'un composé d'hydrocarbure ou d'un mélange de ces composés d'hydrocarbure:
a) un atome de carbone hétérocyclique avec un groupe OH, NH ou NH₂ lié à un atome de carbone;
b) un hydrocarbure ayant au moins un cycle benzène avec un groupe OH lié à un atome de carbone du cycle benzène;
c) un phosphate avec au moins un résidu d'hydrocarbure.

2. Elément de décharge thermique selon la revendication 1, **caractérisé en ce que** le fluide de décharge est un hydrocarbure hétérocyclique avec un groupe OH, NH ou NH₂ lié à un atome de carbone ou contient un tel élément, dans lequel un hétéroatome dans le cycle est un atome d'oxygène.

3. Elément de décharge thermique selon la revendication 1 ou la revendication 2, **caractérisé en ce que** le fluide de décharge est un hydrocarbure hétérocyclique avec un groupe OH, NH ou NH₂ lié à un atome de carbone d'un résidu lié au cycle ou contient un tel élément.

4. Elément de décharge thermique selon l'une quelconque des revendications précédentes, **caractérisé en ce que** le fluide de décharge est un hydrocarbure ayant au moins un cycle benzène avec un groupe OH lié à un atome de carbone du cycle benzène ou au moins un résidu supplémentaire ayant un atome de carbone avec un atome d'oxygène doublement liée à celui-ci ou contient un tel élément.

5. Elément de décharge thermique selon l'une quelconque des revendications précédentes, **caractérisé en ce que** le fluide de décharge est un phosphate avec au moins un résidu d'hydrocarbure sous forme de groupe méthyle, éthyle ou butyle ou bien contient un tel élément.

6. Elément de décharge thermique selon l'une quelconque des revendications précédentes, **caractérisé en ce que** le fluide de décharge est un phosphate avec trois résidus d'hydrocarbures ou contient un tel élément.

7. Elément de décharge thermique selon l'une quelconque des revendications précédentes, **caractérisé en ce que** le fluide de décharge contient des additifs, tels que notamment un ou plusieurs agents colorants.
